# FASCICULE DE BREVET EUROPEEN

(11) **EP 1 810 584 B1**
(45) Date de publication et mention de la délivrance du brevet: **11.03.2015**
(21) Numéro de dépôt: 07000305.8
(22) Date de dépôt: 09.01.2007
(51) Int. Cl.: A43C 3/04, A43C 7/08

(54) **Passant-bloqueur de cordon**
Klemme für Schnürband
Rope cleat

(30) Priorité: 19.01.2006 FR 0600488
(43) Date de publication de la demande: 25.07.2007
(73) Titulaire: Skis Rossignol, 38430 Saint-Jean de Moirans (FR)
(72) Inventeur: Pascal, Jean-Marc, 38340 Voreppe (FR)
(74) Mandataire: Bugnion Genève

(56) Documents cités:
- CH-A- 443 970
- US-A- 3 765 061
- US-A- 4 899 423
- US-A- 4 956 897
- US-A- 5 996 256

## Description

La présente invention concerne une chaussure avec un passant bloqueur de cordon c'est à dire un dispositif permettant de recevoir un cordon et de bloquer ce dernier dans une certaine position pour maintenir un serrage par exemple.

Le document CH443970 décrit une solution pour serrer et fermer une chaussure qui repose sur un lacet traversant plusieurs passants en forme de boucle fermée pour permettre le rapprochement de deux parties de chaussure séparées par une échancrure afin d'obtenir le serrage de la chaussure. Cette solution comprend de plus un dernier passant avec un élément de blocage du lacet dans la partie haute de la chaussure pour permettre le maintien du serrage effectué. Ce moyen de blocage peut être manuellement déverrouillé pour l'ouverture de la chaussure. L'inconvénient principal de cette solution vient du fait que comme le serrage du lacet se fait manuellement par une traction des deux brins de lacet sortant du dernier passant bloqueur dans la partie haute de la chaussure, une longueur minimale importante du lacet est nécessaire pour permettre cette manipulation. De plus, comme le lacet a une longueur permettant une amplitude de serrage assez importante, ces brins dépassant la zone de serrage vers le haut de la chaussure peuvent avoir une longueur importante après le serrage et représenter un encombrement et un inconvénient important puisqu'ils risquent ensuite de s'accrocher accidentellement lors de la pratique d'un sport par exemple. De plus, cette solution n'est pas conviviale puisque l'utilisateur doit inventer un moyen d'accrocher ces brins dépassant excessivement dans la partie haute de la chaussure pour limiter les risques mentionnés précédemment, ce qui a aussi souvent un effet nuisible à l'esthétique d'ensemble de la chaussure. Enfin, cette solution nécessite une intervention manuelle directement sur le passant bloqueur au moins pour le déverrouiller, ce qui n'est pas convivial.

Une autre solution de l'art antérieur est décrite dans le document FR2473280 qui repose sur un lacet spécifique possédant des crans espacés sur sa longueur. Un inconvénient majeur de cette solution est de nécessiter ce lacet particulier.

Un objet général de la présente invention consiste en une solution pour bloquer un cordon de serrage d'un vêtement qui ne comprend pas les inconvénients précédents.

Plus précisément, un premier objet de la présente invention consiste en une solution de guidage et blocage d'un cordon qui ne nécessite pas une longueur importante du cordon induisant la présence de brins gênants hors de la zone de serrage.

Un second objet de la présente invention consiste en une solution de guidage et serrage d'un cordon conviviale.

Un troisième objet de la présente invention consiste en une solution de guidage et serrage fonctionnant avec tout cordon classique comme un lacet lisse et uniforme de chaussure.

L'invention repose sur une chaussure avec un passant bloqueur de cordon selon la revendication 1.

L'élément de blocage peut être monté en rotation autour d'un axe sur l'embase avec un moyen de rappel qui tend à le maintenir dans la première position de blocage. L'élément de blocage peut être apte à une rotation autour de cet axe par un effort ayant une composante verticale exercé par une traction du cordon dans une direction perpendiculaire à l'embase du passant bloqueur de manière à permettre la libération totale et l'insertion du cordon.

Selon une variante avantageuse, l'élément de blocage présente une surface supérieure arrondie au niveau de sa proximité avec la partie supérieure de l'élément passant, qui présente aussi une surface supérieure arrondie, afin de faciliter la libération totale et la réinsertion du cordon.

L'élément de blocage peut avoir une surface de blocage comprenant des dents pour coopérer avec un cordon ou lacet lisse classique. De plus, cette surface de blocage peut former une came favorisant le glissement du cordon dans le sens du serrage uniquement.

Selon une première variante, l'élément passant peut comprendre une base cylindrique formant une surface de glissement lisse et un chapeau positionné sur la base cylindrique qui empêche l'échappement du cordon verticalement à l'embase dans une configuration de blocage.

Selon une seconde variante, l'élément passant et l'embase appartiennent à la même pièce, l'élément passant ayant une forme de gouttière délimitant une partie creuse courbée et de surface lisse pour le positionnement et le glissement du cordon et un rebord.

Selon une variante, l'élément de blocage est monté en rotation sur l'embase et comprend une ouverture dans laquelle est positionné un ressort de rappel dont une première extrémité est en butée sur une protubérance de l'embase et une seconde extrémité est en appui sur l'élément de blocage.

Enfin, l'invention porte aussi sur une chaussure de sport comprenant un lacet lisse et un passant bloqueur de cordon tel que défini précédemment placé dans la partie supérieure de la zone de laçage de la chaussure.

Le lacet d'une telle chaussure peut avoir une longueur telle que les brins extrêmes dépassent de moins de 10 centimètres au-delà du passant bloqueur dans la position de repos de la chaussure dans laquelle le lacet est tendu.

Ces objets, caractéristiques et avantages de la présente invention seront exposés en détail dans la description suivante de modes d'exécution particuliers faits à titre non-limitatif en relation avec les figures jointes parmi lesquelles :
La figure 1 représente une vue en perspective d'un bloqueur de cordon selon un premier mode d'exécution de l'invention ;
la figure 2 est une vue de face du bloqueur de cordon selon le premier mode d'exécution de l'invention ;
la figure 3 est une vue de face d'un bloqueur de cordon selon un second mode d'exécution de l'invention ;
la figure 4 est une vue arrière en perspective éclatée du bloqueur de cordon selon le second mode d'exécution de l'invention ;
la figure 5 est une vue avant en perspective éclatée du bloqueur de cordon selon le second mode d'exécution de l'invention ;
la figure 6 représente une chaussure implémentant un cordon bloqueur selon l'invention dans une phase de serrage ;
la figure 7 représente la chaussure précédente en configuration de serrage et blocage.

Le bloqueur de cordon du premier mode d'exécution de l'invention, illustré sur les figures 1 et 2, comprend un premier élément 1 en forme de champignon dont la fonction est une fonction de passant de cordon, un second élément 2 coopérant avec ce premier élément et dont la fonction est plus précisément le blocage du cordon, ces deux éléments 1, 2 étant montés sur une embase 3 destinée à une fixation sur une chaussure.

Le premier élément passant 1 a une base cylindrique 4 destinée à être au moins partiellement parcourue par un cordon, surmontée par un chapeau 6 qui assure un maintien du cordon contre cette base 4 et sur l'embase 3, évitant qu'il ne s'en échappe trop facilement par le haut en cas de cordon non tendu par exemple. La base cylindrique 4 du passant 1 a une surface cylindrique lisse qui favorise le glissement du cordon et se trouve proche d'une partie dentée 8 du second élément de blocage 2, ces deux éléments 1, 2 délimitant ainsi un espace restreint 5 pour le passage du cordon. L'élément de blocage 2 est monté en rotation autour d'un axe 7 vertical à l'embase 3, un ressort non représenté agissant sur cet élément dans le sens de rotation vers le premier élément passant 1, jusqu'à une position de butée correspondant à une configuration de blocage du passant bloqueur de cordon comme illustrée sur la figure 1.

Dans la configuration normale de butée de l'élément de blocage 2, l'espace 5 compris entre les dents de la surface 8 de l'élément de blocage 2 et la base cylindrique 4 du passant a une dimension légèrement inférieure au diamètre du cordon destiné à coopérer avec ce passant bloqueur afin d'assurer la pression des dents contre le cordon et obtenir le maintien du cordon. Une traction du cordon dans le sens du serrage va permettre d'exercer une force, illustrée par la flèche F sur la figure 2, s'opposant au ressort de rappel de l'élément de blocage 2 et entraînant sa légère rotation pour permettre le glissement du cordon dans l'espace 5 dans le sens de la flèche F, induisant le serrage de la chaussure. La forme de la surface 8 et de ses dents est adaptée pour faciliter le glissement du cordon dans le sens du serrage en entraînant une légère rotation de l'élément bloqueur 2 autour de son axe 7 afin d'autoriser et accompagner ce mouvement contre l'axe 4 qui remplit sa fonction de guidage et passant. Pour cela, la surface extrême 8 de l'élément bloqueur forme une came courbée dont les dents sont de plus en plus éloignées de l'axe de rotation 7 quand on s'éloigne dans le sens de la flèche F.

Au contraire, toute traction du cordon dans le sens opposé au serrage tend à entraîner, sous l'effet combiné des dents et de la forme de la surface 8 de l'élément de blocage 2 décrite ci-dessus, la rotation de cet élément 2 vers sa position de butée contre le passant 1, rotation assistée par la force du ressort de rappel. Quand la butée est atteinte, cette rotation est impossible et toute traction dans cette direction opposée à la flèche F entraîne une plus forte pénétration des dents de l'élément de blocage 2 dans le cordon et le maintien de ce dernier dans sa position. Ainsi, tout serrage d'un cordon est donc bien maintenu par le dispositif bloqueur de cordon qui n'autorise qu'une seule direction de glissement du cordon.

Selon la caractéristique principale de l'invention, le passant bloqueur permet de plus la libération totale du cordon. Pour cela, une traction du cordon dans une direction s'éloignant verticalement de l'embase 3 du dispositif passant bloqueur va entraîner le cordon vers le rebord 6 de la partie haute du passant 1 puis son glissement entre les deux éléments 1, 2, favorisé par une forme courbée de l'élément 6 d'une part et d'autre part par la partie supérieure 9 arrondie disposée au niveau de l'extrémité de l'élément 2 à proximité du chapeau 6 de l'élément passant 1. Ces deux formes courbées forment un entonnoir qui favorise le glissement du cordon. L'effort de traction exercé sur le cordon crée une force ayant une composante perpendiculaire à l'embase 3 et va entraîner un écartement de l'élément de blocage 2 par sa rotation autour de l'axe 7, s'opposant à la force de rappel exercée par le ressort de rappel, vers une position telle qu'illustrée en figure 2 dans laquelle le cordon non représenté va pouvoir échapper totalement au dispositif passant bloqueur par l'espace créé dans la partie supérieure de ce dispositif, entre les parties supérieures 6 et 9 des éléments 1 et 2. En remarque, la traction sur le cordon dans cette manoeuvre de libération comporte aussi une composante dans le sens du serrage qui participe aussi à la rotation de l'élément de blocage 2.

Inversement, il est possible de réintroduire le cordon dans le dispositif passant bloqueur, par une manoeuvre relativement inverse. Pour cela, il suffit de placer le cordon au-dessus du dispositif dans la zone frontière entre les deux éléments 1, 2 et d'exercer une traction sur ce cordon avec une composante verticale vers l'embase 3 du dispositif. Un tel effort va permettre le glissement du cordon sur les parties arrondies au sommet des éléments 1, 2, l'écartement de l'élément de blocage 2 de sa position de butée puis l'abaissement du cordon dans l'espace 5 contre la base 4 de l'élément passant 1, l'élément de blocage 2 reprenant sa position normale de butée et de blocage sous l'effet de son ressort de rappel. En remarque, cette phase de réinsertion du cordon comprend avantageusement une traction du cordon avec une composante dans le sens du serrage F pour favoriser la rotation de l'élément de blocage 2.

Ce passant bloqueur présente donc l'avantage de permettre la libération totale du cordon et sa réinsertion de manière conviviale et facile, sans nécessiter de manipulation du dispositif lui-même, mais seulement par une traction sur les extrémités du cordon. Cet avantage du passant bloqueur sera détaillé lors de la description de son application pour une chaussure de sport, en référence aux figures 6 et 7.

Un second mode d'exécution du passant bloqueur de cordon est illustré sur les figures 3 à 5, dans lequel l'embase 13 et le passant 11 représentent une seule pièce sur laquelle vient se monter un élément de blocage de cordon 12. L'élément passant 11 a la forme d'une gouttière arrondie comprenant une partie creuse lisse et courbée 14 dans laquelle se loge un cordon et un rebord supérieur 16 pour le maintenir dans sa position. L'embase 13 comprend un axe 17 sur lequel peut coopérer une ouverture 22 de l'élément de blocage 12 pour son montage en rotation sur cette embase autour de cet axe 17. Cet élément de blocage 12 comprend de plus une seconde ouverture 21 dans laquelle se loge un ressort de compression 19 dont une première extrémité est en butée sur une protubérance 20 de l'embase 13, positionnée dans l'ouverture 21 de l'élément de blocage 12, alors que sa seconde extrémité est en appui sur cet élément de blocage 12. Ce ressort 19 agit ainsi comme un ressort de rappel qui tend à maintenir l'élément de blocage dans une configuration de blocage dans laquelle sa surface dentée 18 se trouve proche de la partie creuse 14 du passant 11, à une distance légèrement inférieure au diamètre du cordon à bloquer, délimitant ainsi un espace 15 dans lequel le cordon est apte à se déplacer dans le sens du serrage. L'embase 13 du dispositif est apte à une fixation sur un vêtement ou une chaussure par un rivet traversant l'ouverture 22 et l'ouverture centrale de l'axe 17 du dispositif.

Le fonctionnement de ce cordon bloqueur est sensiblement le même que celui du premier mode d'exécution décrit précédemment. L'élément de blocage 12 comprend une surface arrondie 29 au niveau de la partie supérieure de la surface dentée 18, qui favorise le glissement du cordon lors de ses phases de libération et de réinsertion. De même, la gouttière 11 présente une extrémité courbée pour favoriser à la fois la libération et l'insertion d'un cordon.

Les figures 6 et 7 illustrent l'utilisation d'un passant bloqueur selon l'invention sur une chaussure de sport. Toutefois, une implémentation sur tout autre vêtement sur lequel le même problème technique se poserait serait aussi possible. La chaussure comprend une échancrure centrale 30 occupée par un lacet lisse classique 31 qui réalise des va et vient entre des passants 32 répartis de part et d'autre de l'échancrure. De chaque côté de l'échancrure, le dernier passant est un passant bloqueur 33 selon l'invention.

La figure 6 illustre une phase de serrage de la chaussure, dans laquelle les deux brins extrêmes 34 du lacet 31 sont relativement courts et sont positionnés hors du passant bloqueur 33 pour faciliter leur prise en main sur toute une longueur au-delà du dernier passant simple 32. En remarque, le lacet 31 peut aussi être enlevé de quelques autres passants 32 pour un serrage progressif de bas en haut par exemple. Une fois le serrage effectué, l'utilisateur retient les deux brins 34 dans ses mains et les positionne dans leur logement dans les passants bloqueurs 33 qui vont alors maintenir ce serrage automatiquement. Il sera alors possible de finaliser le serrage par une nouvelle traction sur ces brins 34, le passant bloqueur 33 autorisant le glissement du lacet 31 dans le sens du serrage. La figure 7 illustre la configuration finale de la chaussure quand le lacet est serré. Cette solution permet donc un bon serrage de la chaussure même avec un lacet 31 plus court que dans l'art antérieur, dont les deux brins extrêmes 34 peuvent ne dépasser que d'une très faible longueur des passants bloqueurs 33.

On définit une position de repos de la chaussure dans laquelle les deux parties 35 de la chaussure autour de l'échancrure 30 sont dans leur position naturelle, sur laquelle le lacet 31 n'exerce aucune contrainte. Grâce à la solution de l'invention, il est possible de choisir un lacet de longueur telle que dans cette position de repos de la chaussure, le lacet 31 tendu sans exercer de contrainte sur les deux parties 35 de la chaussure parcourt tous les passants 32 et présente deux brins 34 dépassant des passants bloqueurs 33 de quelques centimètres seulement, par exemple de 5 centimètres, et préférentiellement de moins de 10 centimètres.

Une caractéristique essentielle des passants bloqueurs selon l'invention est donc leur possibilité de libérer totalement un cordon de manière simple et conviviale. Pour cela, un espace est libéré au-dessus du cordon de manière à l'enlever ou le repositionner dans le passant bloqueur, dans une direction sensiblement perpendiculaire à l'embase du passant bloqueur.

Cette solution permet ainsi de répondre aux objets de l'invention et de présenter les avantages suivants :
- la longueur du lacet est minimale tout en permettant un serrage efficace grâce à un élément de blocage ;
- la solution est conviviale puisque le passant bloqueur se comporte finalement de manière similaire à un passant classique. Un utilisateur peut enlever ou positionner un lacet contre le passant bloqueur par des manipulations très similaires avec celles effectuées avec un lacet et un passant sans élément de blocage ;
- la solution permet l'utilisation d'un lacet comprenant une poignée, voire un simple noeud, à l'extrémité de ses deux brins pour faciliter la traction manuelle, puisque le lacet n'a pas besoin d'être passé dans des boucles fermées de petites dimensions ;
- enfin, la solution est simple, peu coûteuse, et esthétique.

## Revendications

1. Chaussure de sport comprenant un lacet lisse (31) et un passant bloqueur de cordon (33) placé dans la partie supérieure de la zone de laçage de la chaussure de sport, **caractérisée en ce que** le passant bloqueur de cordon comprend une embase (3 ; 13) sur laquelle se trouvent un premier élément passant (1 ; 11) avec une zone de glissement (4 ; 14) pour recevoir et faciliter le glissement d'un cordon et un second élément de blocage (2 ; 12) avec une surface de blocage (8 ; 18) destinée à coopérer avec le cordon pour empêcher son glissement dans un sens de desserrage et autoriser son glissement dans un sens de serrage, et **caractérisée en ce que** le passant bloqueur de cordon comprend un espace dans sa partie supérieure apte à la libération totale du cordon dans une direction sensiblement perpendiculaire à l'embase (3 ; 13) du passant bloqueur de cordon et **en ce que** l'élément passant comprend un rebord dans sa partie haute qui empêche l'échappement du cordon verticalement à l'embase dans une configuration de blocage.

2. Chaussure de sport selon la revendication 1, **caractérisée en ce que** le passant bloqueur de cordon est apte à l'insertion d'un cordon dans une direction sensiblement perpendiculaire à l'embase (3 ; 13) du passant bloqueur de cordon.

3. Chaussure de sport selon l'une des revendications précédentes, **caractérisée en ce que** le passant bloqueur de cordon est apte à une libération totale et à une réinsertion automatique du cordon par une simple traction manuelle sur le cordon, sans nécessiter d'intervention manuelle sur le dispositif lui-même.

4. Chaussure de sport selon l'une des revendications précédentes, **caractérisée en ce que** l'élément de blocage (2 ; 12) est monté en rotation autour d'un axe (7 ; 17) sur l'embase (3 ; 13) avec un moyen de rappel (19) qui tend à le maintenir dans la première position de blocage.

5. Chaussure de sport selon la revendication précédente, **caractérisée en ce que** l'élément de blocage (2 ; 12) est apte à une rotation autour de l'axe (7 ; 17) lorsqu'il est soumis à un effort ayant une composante verticale exercé par une traction du cordon dans une direction perpendiculaire à l'embase (3 ; 13) du passant bloqueur de manière à permettre la libération totale et l'insertion du cordon.

6. Chaussure de sport selon l'une des revendications précédentes, **caractérisée en ce que** l'élément de blocage (2 ; 12) présente une surface supérieure (9 ; 29) arrondie au niveau de sa proximité avec la partie supérieure (6 ; 16) de l'élément passant (1 ; 11), qui présente aussi une surface supérieure arrondie, afin de faciliter la libération totale et la réinsertion du cordon.

7. Chaussure de sport selon l'une des revendications précédentes, **caractérisée en ce que** l'élément de blocage (2 ; 12) a une surface de blocage (8 ; 18) comprenant des dents pour coopérer avec un cordon ou lacet lisse classique.

8. Chaussure de sport selon la revendication précédente, **caractérisée en ce que** la surface de blocage (8 ; 18) forme une came favorisant le glissement du cordon dans le sens du serrage uniquement.

9. Chaussure de sport selon l'une des revendications précédentes, **caractérisée en ce que** l'élément passant (1) est apte au guidage du lacet.

10. Chaussure de sport selon la revendication précédente, **caractérisée en ce que** l'élément passant (1) comprend une base cylindrique formant une surface de glissement (4) lisse et un chapeau (6) positionné sur la base cylindrique qui empêche l'échappement du cordon verticalement à l'embase dans une configuration de blocage.

11. Chaussure de sport selon l'une des revendications 1 à 4, **caractérisée en ce que** l'élément passant (11) et l'embase (13) appartiennent à la même pièce.

12. Chaussure de sport selon la revendication précédente, **caractérisée en ce que** l'élément passant (11) a une forme de gouttière délimitant une partie creuse (14) courbée et de surface lisse pour le positionnement et le glissement du cordon et un rebord (16).

13. Chaussure de sport selon la revendication précédente, **caractérisée en ce que** l'élément de blocage (12) est monté en rotation sur l'embase (13) et comprend une ouverture (21) dans laquelle est positionné un ressort (19) de rappel dont une première extrémité est en butée sur une protubérance (20) de l'embase (13) et une seconde extrémité est en appui sur l'élément de blocage (12).

14. Chaussure de sport selon l'une des revendications précédentes, **caractérisée en ce que** le lacet (31) a une longueur telle que les brins extrêmes (34) dépassent de moins de 10 centimètres au-delà du passant bloqueur (33) dans la position de repos de la chaussure dans laquelle le lacet (31) est tendu.

## Patentansprüche

1. Sportschuh, umfassend einen glatten Schnürsenkel (31) und eine schnurblockierende Schlaufe (33), die im oberen Teil der Schnürzone des Sportschuhs angeordnet ist, **dadurch gekennzeichnet, dass** die schnurblockierende Schlaufe eine Auflage (3; 13) umfasst, auf der sich ein erstes Schlaufenelement (1; 11) mit einer Gleitzone (4; 14), um eine Schnur aufzunehmen und ihr Gleiten zu erleichtern, und ein zweites Blockierungselement (2; 12) mit einer Blockierungsfläche (8; 18), die dazu gedacht ist, mit der Schnur zusammenzuwirken, um ihr Gleiten in einer Lockerungsrichtung zu verhindern und ihr Gleiten in einer Festziehrichtung zu erlauben, befinden, und **dadurch gekennzeichnet, dass** die schnurblockierende Schlaufe einen Zwischenraum an ihrem oberen Teil umfasst, der dazu geeignet ist, die Schnur in einer Richtung, die zu der Auflage (3; 13) der schnurblockierenden Schlaufe im Wesentlichen rechtwinklig ist, vollständig freizugeben, und dass das Schlaufenelement einen Rand an seinem oberen Teil umfasst, der verhindert, dass sich die Schnur in einer Blockierungskonfiguration senkrecht zur Auflage befreit.

2. Sportschuh nach Anspruch 1, **dadurch gekennzeichnet, dass** die schnurblockierende Schlaufe zum Einfügen einer Schnur in einer Richtung, die zu der Auflage (3; 13) der schnurblockierenden Schlaufe im Wesentlichen rechtwinklig ist, geeignet ist.

3. Sportschuh nach einem der vorhergehenden Ansprüche, **dadurch gekennzeichnet, dass** die schnurblockierende Schlaufe geeignet ist, um die Schnur durch ein einfaches manuelles Ziehen an der Schnur vollständig freizugeben und automatisch wieder einzufügen, ohne einen manuellen Eingriff an der Vorrichtung selber zu benötigen.

4. Sportschuh nach einem der vorhergehenden Ansprüche, **dadurch gekennzeichnet, dass** das Blockierungselement (2; 12) um eine Achse (7; 17) auf der Auflage (3; 13) mit einem Rückstellmittel (19), das dazu neigt, dieses in einer ersten Blockierungsposition zu halten, drehbar gelagert ist.

5. Sportschuh gemäß dem vorhergehenden Anspruch, **dadurch gekennzeichnet, dass** das Blockierungselement (2; 12) geeignet ist, um sich um die Achse (7; 17) zu drehen, wenn es einer Kraft ausgesetzt wird, die eine senkrechte Komponente aufweist und durch Ziehen an der Schnur in eine Richtung, die zu der Auflage (3; 13) der Blockierungsschlaufe rechtwinklig ist, ausgeübt wird, damit die Schnur vollständig freigegeben und eingefügt werden kann.

6. Sportschuh nach einem der vorhergehenden Ansprüche, **dadurch gekennzeichnet, dass** das Blockierungselement (2; 12) eine obere Oberfläche (9; 29) aufweist, die dort abgerundet ist, wo sie in der Nähe des oberen Teils (6; 16) des Schlaufenelements (1; 11) liegt, das ebenfalls eine abgerundete obere Oberfläche aufweist, um die vollständige Freigabe und Wiedereinfügung der Schnur zu erleichtern.

7. Sportschuh nach einem der vorhergehenden Ansprüche, **dadurch gekennzeichnet, dass** das Blockierungselement (2; 12) eine Blockierungsfläche (8; 18) aufweist, die Zähne umfasst, um mit einer herkömmlichen Schnur oder einem glatten Schnürsenkel zusammenzuwirken.

8. Sportschuh gemäß dem vorhergehenden Anspruch, **dadurch gekennzeichnet, dass** die Blockierungsfläche (8; 18) einen Nocken bildet, der das Gleiten der Schnur nur in Festziehrichtung begünstigt.

9. Sportschuh nach einem der vorhergehenden Ansprüche, **dadurch gekennzeichnet, dass** das Schlaufenelement (1) geeignet ist, um den Schnürsenkel zu führen.

10. Sportschuh gemäß dem vorhergehenden Anspruch, **dadurch gekennzeichnet, dass** das Schlaufenelement (1) eine zylindrische Basis, die eine glatte Gleitfläche (4) bildet, und eine Kappe (6), die auf der zylindrischen Basis positioniert ist, aufweist, um zu verhindern, dass sich die Schnur senkrecht zur Auflage in einer Blockierungskonfiguration befreit.

11. Sportschuh nach einem der Ansprüche 1 bis 4, **dadurch gekennzeichnet, dass** das Schlaufenelement (11) und die Auflage (13) zu dem gleichen Teil gehören.

12. Sportschuh gemäß dem vorhergehenden Anspruch, **dadurch gekennzeichnet, dass** das Schlaufenelement (11) die Form einer Rille, die einen gekrümmten hohlen Teil (14) mit einer glatten Oberfläche zum Positionieren und Gleiten der Schnur begrenzt, und einen Rand (16) aufweist.

13. Sportschuh gemäß dem vorhergehenden Anspruch, **dadurch gekennzeichnet, dass** das Blockierungselement (12) auf der Auflage (13) drehbar gelagert ist und eine Öffnung (21) umfasst, in der eine Rückstellfeder (19) positioniert ist, deren erstes Ende an einer Ausstülpung (20) der Auflage (13) anschlägt und deren zweites Ende auf dem Blockierungselement (12) liegt.

14. Sportschuh nach einem der vorhergehenden Ansprüche, **dadurch gekennzeichnet, dass** der Schnürsenkel (31) eine Länge aufweist, so dass die äußersten Strähnen (34) in der Ruheposition des Schuhs, in welcher der Schnürsenkel (31) gespannt ist, um mindestens 10 Zentimeter über die Blockierungsschlaufe (33) hinausgehen.

## Claims

1. A sports shoe, comprising a smooth shoestring (31) and a lace-blocking loop (33) placed at the top of the lacing zone of the sports shoe, **characterized in that** the lace-blocking loop comprises a seat (3; 13) on which is located a first loop member (1; 11) with a sliding zone (4; 14) for receiving and facilitating sliding of a lace, and a second blocking member (2; 12) having a blocking surface (8; 18) intended for cooperating with the lace so as to prevent sliding thereof in a loosening direction, and to allow sliding thereof in a tightening direction, and **characterized in that** the lace-blocking loop comprises a gap at the top adapted for completely releasing the lace in a direction substantially perpendicular to the seat (3; 13) of the lace-blocking loop, and **in that** the loop member comprises a flange at the top thereof preventing the lace in a blocking configuration from escaping vertically to the seat.

2. The sports shoe according to claim 1, **characterized in that** the lace-blocking loop is adapted for inserting a lace in a direction substantially perpendicular to the seat (3; 13) of the lace-blocking loop.

3. The sports shoe according to any of the preceding claims, **characterized in that** the lace-blocking loop is adapted for completely releasing and automatically reinserting the lace simply by manually pulling the lace, without requiring any manual intervention on the device as such.

4. The sports shoe according to any of the preceding claims, **characterized in that** the blocking member (2; 12) is rotatingly mounted about an axis (7; 17) on the seat (3; 13) with a return means (19) tending to maintain the same in a first blocking position.

5. The sports shoe according to the preceding claim, **characterized in that** the blocking member (2; 12) is adapted for rotating about the axis (7; 17) when it is subjected to a force having a vertical component applied by pulling the lace in a direction perpendicular to the seat (3; 13) of the blocking loop so as to allow for the lace to be completely released and inserted.

6. The sports shoe according to any of the preceding claims, **characterized in that** the blocking member (2; 12) has a top surface (9; 29) rounded where it is adjacent to the top part (6; 16) of the loop member (1; 11) which also has a rounded top surface, in order to facilitate complete release and reinsertion of the lace.

7. The sports shoe according to any of the preceding claims, **characterized in that** the blocking member (2; 12) has a blocking surface (8; 18) comprising teeth for cooperating with a conventional lace or smooth shoestring.

8. The sports shoe according to the preceding claim, **characterized in that** the blocking surface (8; 18) forms a cam promoting sliding of the lace only in the tightening direction.

9. The sports shoe according to any of the preceding claims, **characterized in that** the loop member (1) is adapted for guiding the shoestring.

10. The sports shoe according to the preceding claim, **characterized in that** the loop member (1) has a cylindrical base forming a smooth sliding surface (4) and a cap (6) positioned on the cylindrical base preventing the lace in a blocking configuration from escaping vertically to the seat.

11. The sports shoe according to any of claims 1 to 4, **characterized in that** the loop member (11) and the seat (13) belong to the same part.

12. The sports shoe according to the preceding claim, **characterized in that** the loop member (11) has the shape of a groove delimiting a curved hollow portion (14) having a smooth surface for positioning and sliding of the lace, and a flange (16).

13. The sports shoe according to the preceding claim, **characterized in that** the blocking member (12) is rotatingly mounted on the seat (13) and comprises an opening (21) wherein a return spring (19) is positioned a first end of which is in abutment against a protuberance (20) of the seat (13) and a second end is resting on the blocking member (12).

14. The sports shoe according to any of the preceding claims, **characterized in that** the shoestring (31) has a length such that the outermost strands (34) extend by at least 10 centimeters beyond the blocking loop (33) in the resting position of the shoe wherein the shoestring (31) is tensioned.
